# EUROPÄISCHE PATENTSCHRIFT

(11) **EP 3 855 576 B1**
(45) Veröffentlichungstag und Bekanntmachung des Hinweises auf die Patenterteilung: **21.05.2025**
(21) Anmeldenummer: 21152671.0
(22) Anmeldetag: 21.01.2021
(51) Int. Cl.: H01R 13/52, H01R 13/512, H01R 13/516

(54) **STECKVERBINDER, INSBESONDERE PUSH-PULL-VERBINDER, UND EINE VERWENDUNG EINES STECKVERBINDERS**
CONNECTOR, IN PARTICULAR A PUSH-PULL CONNECTOR, AND USE OF A CONNECTOR
CONNECTEUR ENFICHABLE, EN PARTICULIER CONNECTEUR PUSH-PULL, ET UTILISATION D'UN CONNECTEUR ENFICHABLE

(30) Priorität: 21.01.2020 DE 102020000358
(43) Veröffentlichungstag der Anmeldung: 28.07.2021
(73) Patentinhaber: Yamaichi Electronics Deutschland GmbH, 85609 Aschheim-Dornach (DE)
(72) Erfinder: Quiter, Michael, 57482 Wenden (DE); Loh, Bernhard, 80933 München (DE)
(74) Vertreter: Müller-Boré & Partner Patentanwälte PartG mbB

(56) Entgegenhaltungen:
- DE-C1- 4 307 350
- US-A- 5 167 527
- US-A1- 2003 085 575
- US-A1- 2006 040 553

## Beschreibung

Die Erfindung betrifft einen Steckverbinder, insbesondere einen Push-Pull-Verbinder, und eine Verwendung eines Steckverbinders.

Steckverbinder sind dazu geeignet, einen mit einem Kabel verbundenen Stecker aufzunehmen und mit einer Steckverbinderbuchse verbunden zu werden. Die Steckverbinderbuchse weist dabei eine zu dem Stecker passende Steckerbuchse auf, sodass durch Verbinden des Steckverbinders mit der Steckverbinderbuchse, der Stecker mit der Steckerbuchse elektrisch verbindbar ist. Push-Pull-Verbinder sind darüber hinaus bekannt, ein besonders einfaches Verbinden und Lösen des Steckverbinders mit der Steckverbinderbuchse zu ermöglichen.

Um eine sichere (elektrische) Verbindung zwischen dem Stecker und der Steckerbuchse zu gewährleisten, ist es notwendig, den Steckverbinder bzw. den mit der Steckverbinderbuchse verbundenen Steckverbinder vor eindringender Feuchtigkeit und eindringenden Verschmutzungen zu schützen. Darüber hinaus soll die Montage eines Steckverbinders möglichst einfach sein und zügig erfolgen können.

Des Weiteren zeigt die DE 43 07 350 C1 eine Anordnung zum Anklemmen eines Kabels an einen Näherungsschalter, der einen zylindrischen Stutzen aufweist, in welchem der Fußteil eines Leiteranschlußteiles starr angeordnet ist und welcher einen Außengewindeabschnitt aufweist. Zur Vereinfachung der Handhabung ist eine das Kabel umschließende Innenhülse vorgesehen, welche mit einem gabelförmigen Ende den als Klemmenblock ausgebildeten Leiteranschlußteil einfaßt. Es ist ferner eine auf den Stutzen aufschraubbare Außenhülse vorgesehen, mittels der die Innenhülse gegen das Stirnende des Stutzens axial anziehbar ist.

In der US 2003/085575 A1 wird eine Vorrichtung beschrieben zum axialen Festhalten eines zylindrischen Elements, insbesondere eines Kabels, mit einer Muffe mit Außengewinde, die in axialer Richtung durch Klemmplatten verlängert ist, und einer überlappenden Mutter, die im Inneren eine Druckfläche aufweist. Die Mutter ist dazu bestimmt, radial auf die Klemmplatten der Buchse in Richtung des zylindrischen Elements einzuwirken, das zuvor in die Muffe eingeführt wurde. Zudem umfasst die Vorrichtung eine Hülse, die ebenfalls mit Klemmplatten versehen ist und deren Außendurchmesser nicht größer ist als der Innendurchmesser der Muffe. Die Klemmplatten sind ebenfalls dazu vorgesehen auf das zylindrische Element zu wirken.

Die US 5 167 527 A betrifft eine elektrische Steckeranordnung mit internen, einstellbaren Greifmitteln und Dichtungsmitteln für elektrische Kabel verschiedener Größen. Das innere, einstellbare Greifmittel ist eine Dreibacken-Greifanordnung mit tortenstückförmigen Backen die verschiebbar auf Schienen montiert sind und sich zur Mitte des Steckerkörpers hin und von ihr weg bewegt werden, um einen Greifkreis um Kabel verschiedener Größen zu bilden. Die Kabeldichtung besteht aus einer gekerbten Gummibuchse, die zwischen zwei Ringen liegt. Beim Anziehen des Deckels werden die Ringe auf beiden Seiten der Gummibuchse zusammengedrückt, wodurch sich die Buchse einklappt und die Kabel abdichtet.

Ferner betrifft die US 2006/0040553 A1 einen wasserdichten Verbinder mit einem einstückigen Gummistopfen.

Es ist daher Aufgabe der vorliegenden Erfindung, einen Steckverbinder bereitzustellen, welcher eine gute Dichtigkeit aufweist und einfach zu montieren ist.

Diese Aufgabe wird durch die Gegenstände der unabhängigen Ansprüche gelöst. Bevorzugte Ausführungsformen sind in den abhängigen Ansprüchen definiert.

Ein Aspekt betrifft einen Steckverbinder, insbesondere einen Push-Pull-Verbinder, zum Aufnehmen eines mit einem Kabel verbundenen Steckers und zum Verbinden mit einer Steckverbinderbuchse, aufweisend:
- ein erstes Gehäuseelement, welches dazu ausgebildet ist, das Kabel und den Stecker zumindest abschnittsweise entlang einer Einsteckrichtung des Steckverbinders in die Steckverbinderbuchse zu umgeben;
- ein innerhalb des ersten Gehäuseelements angeordnetes Dichtelement, welches dazu ausgebildet ist, das Kabel zumindest abschnittsweise entlang der Einsteckrichtung zu umgeben; und
- ein mit dem ersten Gehäuseelement verbindbares Sicherungsmittel, welches dazu ausgebildet ist, das Kabel zumindest abschnittsweise entlang der Einsteckrichtung zu umgeben und welches zumindest abschnittsweise entlang der Einsteckrichtung in das erste Gehäuseelement einführbar ist,
wobei durch Verbinden des Sicherungsmittels mit dem ersten Gehäuseelement, das Sicherungsmittel derart auf einen erste Kontaktierungsfläche des Dichtelements wirkt, dass eine außenliegende Seite eines ersten Dichtabschnitts des Dichtelements die Innenseite des ersten Gehäuseelements kontaktiert und eine innenliegende Seite des ersten Dichtabschnitts den Kabelmantel des Kabels kontaktiert.

Vorteilhafterweise ermöglicht das Verbinden des Sicherungsmittels mit dem ersten Gehäuseelement, dass das Dichtelement gegenüber dem Kabel bzw. dem Kabelmantel abdichtet und gleichzeitig das Dichtelement gegenüber dem ersten Gehäuseelement abdichtet, wodurch ein Eindringen von Feuchtigkeit und Schmutz in den Steckverbinder zuverlässig verhindert werden kann. Ferner kann die Steckverbinderbuchse eine Steckerbuchse aufweisen, welche, durch Verbinden des Steckverbinders mit der Steckverbinderbuchse, mit dem Stecker verbindbar ist.

Im Rahmen der vorliegenden Offenbarung wird unter dem Begriff "Einsteckrichtung" die Richtung verstanden, in welche der Steckverbinder in die Steckverbinderbuchse zum ordnungsgemäßen Verbinden eingeführt wird. Die Einsteckrichtung entspricht dabei ebenfalls der Richtung, in welche der Stecker zum Verbinden mit der Steckerbuchse eingeführt wird. Ferner liegt die Einsteckrichtung parallel zur Längsachse des Steckverbinders.

Vorzugsweise kann das erste Gehäuseelement dazu ausgebildet sein, einen Stecker eines bestimmten Steckertyps, beispielsweise einen RJ45-, USB-, oder Koax-Stecker zumindest abschnittsweise entlang der Einsteckrichtung zu umgeben.

Das erste Gehäuseelement kann insbesondere als innenliegendes Gehäuseelement des Steckverbinders ausgebildet sein, welches von einem zweiten Gehäuseelement zumindest abschnittsweise entlang der Einsteckrichtung umgeben wird. Das zweite Gehäuseelement kann dabei als außenliegendes Gehäuseelement des Steckverbinders ausgebildet sein. Ferner kann das zweite Gehäuseelement in Bezug auf das erste Gehäuseelement entlang der Einsteckrichtung beweglich ausgebildet sein.

Ferner kann der Steckverbinder mindestens ein steckverbinderseitiges Verriegelungselement aufweisen, mit welchem der Steckverbinder an der Steckverbinderbuchse verriegelbar ist, um einen verriegelten Zustand einzunehmen. Im verriegelten Zustand ist das mindestens eine steckverbinderseitige Verriegelungselement insbesondere dazu ausgebildet, mit einem entsprechenden steckverbinderbuchsenseitigen Verriegelungselement verriegelt zu sein. Ferner kann das mindestens eine steckverbinderseitige Verriegelungselement an einer Außenseite des ersten Gehäuseelements angeordnet sein und/oder an der Außenseite des ersten Gehäuseelements befestigbar und/oder befestigt sein. Des Weiteren kann der Steckverbinder derart ausgebildet sein, dass durch eine Relativbewegung des zweiten Gehäuseelements in Bezug auf das erste Gehäuseelement entlang der Einsteckrichtung, das mindestens eine steckverbinderseitige Verriegelungselement mit dem steckverbinderbuchsenseitigen Verriegelungselement verriegelbar ist und/oder das mindestens eine steckverbinderseitige Verriegelungselement von dem steckverbinderbuchsenseitigen Verriegelungselement lösbar ist.

Zum Abdichten des Steckverbinders, insbesondere zum Abdichten des ersten Gehäuseelements gegenüber dem Kabel, weist der Steckverbinder, wie oben beschrieben, ein innerhalb des ersten Gehäuseelements angeordnetes Dichtelement auf. Das Dichtelement kann sich zumindest abschnittsweise entlang der Einsteckrichtung erstrecken, wobei der erste Dichtabschnitt einen Abschnitt des Dichtelements betrifft, welcher an einem, der Einsteckrichtung entgegen liegenden, Ende des Dichtelements angeordnet ist. Die außenliegende Seite des ersten Dichtabschnitts bezieht sich dabei auf eine Außenseite des Dichtelements, welche im Wesentlichen in Richtung des ersten Gehäuseelements weist. Ferner betrifft die innenliegende Seite des ersten Dichtabschnitts eine Innenseite des ersten Dichtelements, welche im Wesentlichen in Richtung des aufgenommenen Kabels und/oder Kabelmantels weist.

Des Weiteren kann das erste Gehäuseelement eine erste Zugangsöffnung und eine zweite Zugangsöffnung aufweisen, welche gegenüberliegend und voneinander beabstandet angeordnet sind. Die erste Zugangsöffnung und die zweite Zugangsöffnung des ersten Gehäuseelements erstrecken sich im Wesentlichen senkrecht zur Einsteckrichtung und/oder Längsachse des Steckverbinders. Ferner können die erste Zugangsöffnung und die zweite Zugangsöffnung durch eine Wand des ersten Gehäuseelements miteinander verbunden sein. Die erste Zugangsöffnung, die zweite Zugangsöffnung und die Wand des ersten Gehäuseelements könnern ferner einen Aufnahmeraum bilden, in welchem das erste Dichtelement angeordnet ist. Ferner kann der Aufnahmeraum das Kabel und den mit dem Kable verbundenen Stecker zumindest abschnittsweise entlang der Einsteckrichtung aufnehmen. Mit anderen Wortend, das Kabel und der Stecker können zumindest abschnittsweise in dem Aufnahmeraum angeordnet sein. Die Wand kann sich dabei insbesondere entlang der Einsteckrichtung erstrecken bzw. abschnittsweise die Längsachse des Steckverbinders umgeben.

Ferner kann das erste Gehäuseelement einen im Wesentlichen hohlzylindrischen Abschnitt aufweisen, dessen Zylinderachse parallel zur Längsachse des Steckverbinders liegt und dessen Zylinderachse insbesondere auf der Längsachse des Steckverbinders liegt. Ferner kann das Dichtelement in dem hohlzylindrischen Abschnitt angeordnet sein.

Durch Verbinden des Sicherungsmittels mit dem ersten Gehäuseelement, kann das Sicherungsmittel gegenüber dem ersten Gehäuseelement in Einsteckrichtung bewegt werden. Insbesondere kann das Sicherungsmittel mit dem ersten Gehäuseelement verschraubt werden und/oder in das erste Gehäuseelement in Einsteckrichtung eingeschraubt werden. Insbesondere kann durch Einschrauben und/oder Eindrehen des Sicherungsmittels in das erste Gehäuseelement die Kraft, welche auf die erste Kontaktierungsfläche des Dichtelements wirkt erhöht werden, wodurch die außenliegende Seite des ersten Dichtabschnitts gegenüber dem ersten Gehäuseelement und die innenliegende Seite des ersten Dichtabschnitts gegenüber dem Kabel und/oder Kabelmantel besonders gut abdichten bzw. an diese angepresst werden.

Vorzugsweise kann der Steckverbinder ein weiteres Dichtelement aufweisen, welches dazu ausgebildet ist, im verbundenen Zustand, das erste Gehäuseelement gegenüber der Steckverbinderbuchse abzudichten. Insbesondere kann das weitere Dichtelement an einer Außenseite des ersten Gehäuseelements angeordnet sein und die Außenseite zumindest abschnittsweise entlang der Einsteckrichtung umgeben. Im verbundenen Zustand von Steckverbinder und Steckverbinderbuchse ermöglicht das weitere Dichtelement somit ein Abdichten des ersten Gehäuseelement gegenüber der Steckverbinderbuchse. Vorzugsweise weist das weitere Dichtelement mindestens eine, das erste Gehäuseelement umlaufende, Dichtlippe auf, welche das erste Gehäuseelement im verbundenen Zustand von Steckverbinder und Steckverbinder Buchse gegenüber der Steckverbinderbuchse abdichtet. Bevorzugt weist das weitere Dichtelement mindestens zwei, und besonders bevorzugt drei Dichtlippen auf. Ferner kann das weitere Dichtelement an einem in Einsteckrichtung liegenden Ende des ersten Gehäuseelements angeordnet sein.

Das Dichtelement und/oder das weitere Dichtelement können bevorzugt aus einem elastischen Material wie Gummi und/oder Kautschuk gefertigt sein, um eine möglichst hohe Verformbarkeit und/oder Anpassbarkeit an das erste Gehäuseelement, das Kabel, den Kabelmantel und/oder die Steckverbinderbuchse zu gewährleisten, wodurch die Dichtwirkung vorteilhaft beeinflusst wird.

Vorteilhafterweise kann der Steckverbinder ein innerhalb des ersten Gehäuseelements angeordnetes Anschlagelement aufweisen, welches dazu ausgebildet ist, das Kabel und/oder den Stecker zumindest abschnittsweise entlang der Einsteckrichtung zu umgeben, wobei durch Verbinden des Sicherungsmittels mit dem ersten Gehäuseelement, das Anschlagelement derart auf eine zweite Kontaktierungsfläche des Dichtelements wirkt, dass eine außenliegende Seite eines zweiten Dichtabschnitts die Innenseite des ersten Gehäuseelements kontaktiert, und wobei bevorzugt eine innenliegende Seite des zweiten Dichtabschnitts den Kabelmantel kontaktiert oder nicht kontaktiert.

Vorteilhafterweise ermöglicht das Vorsehen des Anschlagelements, dass durch das Verbinden des Sicherungsmittels mit dem ersten Gehäuseelement, das Dichtelement in Richtung des Anschlagelements bewegt wird und insbesondere zwischen dem Sicherungsmittel und dem Anschlagelement eingequetscht wird. Insbesondere können das Sicherungsmittel, das Dichtelement und das Anschlagelement in dieser Reihenfolge nacheinander in Einsteckrichtung innerhalb des ersten Gehäuseelements angeordnet sein. Der zweite Dichtabschnitt des Dichtelements kann dabei an einem in Einsteckrichtung liegenden Ende des Dichtelements angeordnet sein. Ferner betrifft die außenliegende Seite des zweiten Dichtabschnitts die Außenseite des Dichtelements und die innenliegende Seite des zweiten Dichtabschnitts die innenliegende Seite des Dichtelements.

Bei Verwendung des Steckverbinders kann vorgesehen sein, dass im Bereich des Anschlagelements das Kabel abisoliert verwendet wird, d.h. dass der Kabelmantel des Kabels im Bereich des Anschlagelements entfernt ist, wodurch die innenliegende Seite des zweiten Dichtabschnitts das Kabel bzw. den Kabelmantel nicht kontaktiert. Durch die entsprechende Verwendung ist es vorteilhaft möglich, den Bereich des Kabels, der kabelmantelfrei ist, zu vergrößern, um einen möglichst großen Bereich der Abschirmung des Kabels offen zu legen, wodurch sich die Abschirmung einfacher mit dem Stecker verbinden lässt. Ferner dichten der erste Dichtabschnitt und die außenliegende Seite des zweiten Dichtabschnitts den Steckverbinder ausreichend ab.

Vorzugsweise kann der Steckverbinder dazu ausgebildet sein, ein Verschieben des Anschlagelements innerhalb des erstes Gehäuseelements in Einsteckrichtung über eine Anordnungsposition hinaus zu verhindern. Vorteilhafterweise kann dadurch ein Verschieben des Anschlagelements in Richtung der Einsteckrichtung verhindert werden, wenn das Dichtelement durch das Sicherungsmittel auf das Anschlagelement gedrückt wird. Das Dichtelement kann daher besonders gut zwischen dem Anschlagelement und dem Sicherungsmittel eingequetscht werden, um den Steckverbinder gut abzudichten. Insbesondere kann das erste Gehäuseelement sich innenliegend verjüngen, um ein Verschieben des Anschlagelements in Einsteckrichtung zu verhindern. Beispielsweise kann das erste Gehäuseelement einen innenliegenden Absatz oder Vorsprung aufweisen, an welchem das Anschlagelement anliegt und welche ein Verschieben des Anschlagelements in Einsteckrichtung verhindern.

Vorzugsweise kann durch Einführen des Sicherungsmittels in das erste Gehäuseelement, das Dichtelement zwischen dem Anschlagelement und dem Sicherungsmittel quetschbar sein. Dadurch kann vorteilhaft die Dichtwirkung erhöht werden.

Bevorzugt kann das Dichtelement im Wesentlichen rotationssymmetrisch ausgebildet sein. Die Rotationsachse des Dichtelements kann ferner im Wesentlichen der Längsachse des Dichtelements bzw. der Längsachse des ersten Gehäuseelements entsprechen. Die rotationssymmetrische Ausbildung bietet den Vorteil, dass bei der Montage des Steckverbinders, die Orientierung des Dichtelements nicht berücksichtigt werden brauch. Somit kann ein falsches Einsetzten des Dichtelements in das erste Gehäuseelement, was eine Undichtigkeit des Steckverbinders verursachen könnte, verhindert werden.

Bevorzugt können die Außenseite und die Innenseite des Dichtelements im Wesentlichen gegenüberliegend angeordnet sind, und wobei vorzugsweise die Innenseite länger ist als die Außenseite. Ferner kann die Außenseite des Dichtelements der Innenseite des ersten Gehäuseelements zugewandt sein und die Innenseite des Dichtelements der Längsachse des Steckverbinders. Ferner können die Außenseite und die Innenseite des Dichtelements im Wesentlichen parallel zueinander verlaufen.

Zudem weist die erste Kontaktierungsfläche des Dichtelements im Wesentlichen entgegen der Einsteckrichtung. Bevorzugt kann das Dichtelement im Wesentlichen hohlzylindrisch ausgebildet sein, wobei die zweite Kontaktierungsfläche im Wesentlichen in Einsteckrichtung weist. Die erste Kontaktierungsfläche kann auch als erste Stirnfläche des Dichtelements angesehen werden, welche im Wesentlichen entgegen der Einsteckrichtung weist. Ferner kann die zweite Kontaktierungsfläche als zweite Stirnfläche des Dichtelements angesehen werden, welche im Wesentlichen in Einsteckrichtung weist.

Zudem weist die erste Kontaktierungsfläche eine erste umlaufende Vertiefung auf und das Sicherungsmittel ein in Einsteckrichtung liegendes verjüngendes Ende auf, welches durch Verbinden des Sicherungsmittels mit dem ersten Gehäuseelement in die erste umlaufende Vertiefung einführbar ist. Vorteilhafterweise ermöglicht die umlaufende Vertiefung, dass beim Verbinden des Sicherungsmittels mit dem ersten Gehäuseelement, das Sicherungsmittel in die Vertiefung drückt und somit die außenliegende Seite des ersten Dichtabschnitts und die innenliegende Seite des ersten Dichtabschnitts besonders gut an die Innenseite des ersten Gehäuseelements bzw. an das Kabel anpressbar sind.

Insbesondere kann die umlaufende Vertiefung sich in Einsteckrichtung in das Dichtelement hinein erstrecken und rinnenartig und/oder -förmig auf der ersten Kontaktierungsfläche ausgebildet sein. Die umlaufende Vertiefung der ersten Kontaktierungsfläche kann ferner einen außenliegenden Kontaktierungsabschnitt aufweisen, welcher gegenüber der Längsachse des Steckverbinders geneigt ist, wobei der außenliegende Kontaktierungsabschnitt in Richtung der Längsachse des Steckverbinders weist. Des Weiteren kann der außenliegende Kontaktierungsabschnitt in einen innenliegenden Kontaktierungsabschnitt der ersten Kontaktierungsfläche übergehen, wobei der innenliegende Kontaktierungsabschnitt gegenüber der Längsachse des Steckverbinders geneigt ist und von der Längsachse weg weist. Dementsprechend kann die rinnenförmige Vertiefung als im Wesentlichen umlaufende keilförmige Aussparung in der ersten Kontaktierungsfläche ausgebildet sein. Ferner können die Außenseite des Dichtelements und die Innenseite des Dichtelements durch die erste Kontaktierungsfläche und insbesondere durch den außenliegenden und innenliegende Kontaktierungsabschnitt miteinander verbunden sein.

Ferner kann das Sicherungsmittel im Wesentlichen hohlzylindrisch ausgebildet sein, wobei das in Einsteckrichtung liegende Ende kegelstumpfförmig ausgebildet ist. Somit ist es vorteilhaft möglich, dass das Sicherungsmittel mit dem kegelstumpfförmigen Ende, beim Verbinden des Sicherungsmittels mit dem ersten Gehäuseelement, in die Vertiefung drückt, wodurch die außenliegende Seite im Bereich des ersten Dichtabschnitts und die innenliegende Seite im Bereich des ersten Dichtabschnitts besonders gut an das erste Gehäuseelement bzw. an den Kabelmantel gedrückt werden können.

Ferner kann das Sicherungsmittel durch die kegelstumpfförmige und hohlzylindrische Ausgestaltung eine Wand aufweisen, welche an einem in Einsteckrichtung liegenden Ende sich verjüngend ausgebildet ist. Mit anderen Worten, die Wandstärke der Wand nimmt an dem in Einsteckrichtung liegenden Ende in Einsteckrichtung verlaufend ab. Ferner kann die Wand an dem in Einsteckrichtung liegenden Ende einen außenliegenden umlaufenden Wandabschnitt aufweisen, welcher gegenüber der Längsachse des Steckverbinders geneigt ist und von dieser weg weist. Ferner weist der außenliegende Wandabschnitt im Wesentlichen in Richtung der Einsteckrichtung. Des Weiteren kann die Wand an dem in Einsteckrichtung liegenden Ende einen innenliegenden umlaufenden Wandabschnitt aufweisen, welcher gegenüber der Längsachse geneigt ist und in Richtung der Längsachse weist. Ferner weist der innenliegende Wandabschnitt im Wesentlichen in Richtung der Einsteckrichtung. Der außenliegende Wandabschnitt und der innenliegende Wandabschnitt können insbesondere gegenüberliegend angeordnet sein.

Vorteilhafterweise ist es somit möglich, dass beim Verbinden des Sicherungsmittels mit dem ersten Gehäuseelement, der außenliegende Wandabschnitt des Sicherungsmittels den außenliegenden Kontaktierungsabschnitt des Dichtelements kontaktiert und auf diesen wirkt, so dass die außenliegende Seite des ersten Dichtabschnitts an das erste Gehäuseelement gedrückt wird. Ferner drückt der innenliegende Wandabschnitt des Sicherungsmittels auf den innenliegenden Kontaktierungsabschnitt, so dass die innenliegende Seite des ersten Dichtabschnitts an das Kabel bzw. den Kabelmantel gedrückt wird.

Vorteilhafterweise kann die Neigung des außenliegenden Wandabschnitts gegenüber der Längsachse des Steckverbinders größer gleich, bevorzugt größer, als die Neigung des außenliegenden Kontaktierungsabschnitts gegenüber der Längsachse des Steckverbinders sein. Entsprechend kann die außenliegende Seite des ersten Dichtabschnitts besser an das erste Gehäuseelement gedrückt werden.

Vorteilhafterweise kann die Neigung des innenliegenden Wandabschnitts gegenüber der Längsachse des Steckverbinders größer gleich, bevorzugt größer, als die Neigung des innenliegenden Kontaktierungsabschnitts gegenüber der Längsachse des Steckverbinders sein. Entsprechend kann die innenliegende Seite des ersten Dichtabschnitts besser an das Kabel bzw. den Kabelmantel gedrückt werden.

Vorteilhafterweise ist die Wand des Sicherungsmittel an dem in Einsteckrichtung liegenden Ende abgestumpft, um Beschädigungen des Dichtelements zu vermeiden. Insbesondere kann das Sicherungsmittel an dem in Einsteckrichtung liegenden Ende einen Endwandabschnitt aufweisen, welcher sich im Wesentlichen senkrecht zur Längsachse des Steckverbinders bzw. senkrecht zur Einsteckrichtung erstreckt. Ferner verbindet der Endwandabschnitt den außenliegenden Wandabschnitt mit dem innenliegenden Wandabschnitt.

Bevorzugt kann die zweite Kontaktierungsfläche eine zweite umlaufende Vertiefung aufweisen und das Anschlagelement ein entgegen der Einsteckrichtung liegendes verjüngendes Ende aufweisen, welches durch Verbinden des Sicherungsmittels mit dem ersten Gehäuseelement in die zweite umlaufende Vertiefung einführbar ist. Vorteilhafterweise ermöglicht die zweite umlaufende Vertiefung, dass beim Verbinden des Sicherungsmittels mit dem ersten Gehäuseelement, das Anschlagelement in die zweite Vertiefung drückt und somit die außenliegende Seite des zweiten Dichtabschnitts an das erste Gehäuseelement anpressbar ist. Ferner kann die innenliegende Seite des zweiten Dichtabschnitts besonders gut an das Kabel bzw. den Kabelmantel anpressbar sein.

Insbesondere kann die zweite umlaufende Vertiefung sich entgegen der Einsteckrichtung in das Dichtelement hinein erstrecken und rinnenartig und/oder -förmig auf der zweiten Kontaktierungsfläche ausgebildet sein. Die umlaufende Vertiefung der zweiten Kontaktierungsfläche kann ferner einen außenliegenden Kontaktierungsabschnitt aufweisen, welcher gegenüber der Längsachse des Steckverbinders geneigt ist, wobei der außenliegende Kontaktierungsabschnitt im Wesentlichen in Richtung der Längsachse des Steckverbinders weist. Des Weiteren kann der außenliegende Kontaktierungsabschnitt in einen innenliegenden Kontaktierungsabschnitt der zweiten Kontaktierungsfläche übergehen, wobei der innenliegende Kontaktierungsabschnitt gegenüber der Längsachse geneigt ist und von der Längsachse weg weist. Dementsprechend kann die rinnenförmige Vertiefung als im Wesentlichen umlaufende keilförmige Aussparung in der zweiten Kontaktierungsfläche ausgebildet sein. Ferner können die Außenseite des Dichtelements und die Innenseite des Dichtelements durch die zweite Kontaktierungsfläche und insbesondere durch den außenliegenden und innenliegende Kontaktierungsabschnitt miteinander verbunden sein.

Ferner kann das Anschlagelement einen im Wesentlichen hohlzylindrischen Abschnitt aufweisen, welcher sich zumindest abschnittsweise entlang der Längsachse des Steckverbinders bzw. entlang der Einsteckrichtung erstreckt. Der hohlzylindrische Abschnitt kann ferner das sich verjüngende Ende des Anschlagelements aufweisen. Mit anderen Worten, die Wandstärke der Wand des Anschlagelements nimmt an dem entgegen der Einsteckrichtung liegenden Ende entgegen der Einsteckrichtung verlaufend ab. Insbesondere kann das sich verjüngende Ende im Außenbereich abgerundet sein und einen abgerundeten außenliegenden Wandabschnitt aufweisen. Des Weiteren kann die Wand des Anschlagelements an dem entgegen der Einsteckrichtung liegenden Ende einen innenliegenden umlaufenden Wandabschnitt aufweisen, welcher gegenüber der Längsachse geneigt ist und in Richtung der Längsachse weist. Ferner weist der innenliegende Wandabschnitt im Wesentlichen entgegen der Einsteckrichtung.

Vorteilhafterweise ist es somit möglich, dass beim Verbinden des Sicherungsmittels mit dem ersten Gehäuseelement, der abgerundete außenliegende Wandabschnitt des Anschlagelements den außenliegenden Kontaktierungsabschnitt des Dichtelements kontaktiert und auf diesen wirkt, so dass die außenliegende Seite des zweiten Dichtabschnitts an das erste Gehäuseelement gedrückt wird. Ferner kann der innenliegende Wandabschnitt des Anschlagelements auf den innenliegenden Kontaktierungsabschnitt drücken, so dass die innenliegende Seite des zweiten Dichtabschnitts an das Kabel bzw. den Kabelmantel gedrückt wird.

Vorteilhafterweise kann die Neigung des innenliegenden Wandabschnitts gegenüber der Längsachse des Steckverbinders größer gleich, bevorzugt größer, als die Neigung des innenliegenden Kontaktierungsabschnitts gegenüber der Längsachse des Steckverbinders sein. Entsprechend kann die innenliegende Seite des zweiten Dichtabschnitts besser an das erste Gehäuseelement gedrückt werden.

Vorteilhafterweise ist die Wand des Anschlagelements an dem entgegen der Einsteckrichtung liegenden Ende abgestumpft, um Beschädigungen des Dichtelements zu vermeiden. Insbesondere kann das Anschlagelement an dem entgegen der Einsteckrichtung liegenden Ende einen Endwandabschnitt aufweisen, welcher sich im Wesentlichen senkrecht zur Längsachse des Steckverbinders bzw. senkrecht zur Einsteckrichtung erstreckt. Ferner verbindet der Endwandabschnitt den abgerundeten außenliegenden Wandabschnitt mit dem innenliegenden Wandabschnitt des Anschlagelements.

Bevorzugt ist das Sicherungsmittel derart ausgebildete, dass das Sicherungsmittel und/oder das Anschlagelement das Kabel und/oder den Kabelmantel nicht kontaktieren. Insbesondere können das Sicherungsmittel und das Anschlagelement, insbesondere der hohlzylindrische Abschnitt des Anschlagelements, jeweils einen Innendurchmesser aufweisen, der größer ist als der Außendurchmesser des Kabels, so dass das Kabel von dem Anschlagelement, insbesondere von dem hohlzylindrischen Abschnitt des Anschlagelements, und von dem Sicherungsmittel beabstandet werden kann. Dadurch ist es auf vorteilhafte Weise möglich, das Konfektionieren des Steckverbinders zu vereinfachen, da das Kabel einfacher in das Anschlagelement und das Sicherungsmittel einführbar ist.

Bevorzugt kann das Anschlagelement dazu ausgebildet sein, den Stecker von dem Dichtelement zu beabstanden. Insbesondere kann das Anschlagelement einen Distanzabschnitt aufweisen, welcher sich ausgehend von dem hohlzylindrischen Abschnitt des Anschlagelements in Einsteckrichtung erstreckt. Der Distanzabschnitt ermöglicht, dass der Abstand entlang der Einsteckrichtung zwischen Stecker und Dichtelement vergrößert werden kann, so dass ein vergrößerter Bauraum ermöglicht, um beispielsweise Verbindung der Kabelabschirmung mit der Steckerabschirmung aufzunehmen.

Bevorzugt kann der Steckverbinder derart ausgebildet sein, dass der mit dem Kabel verbundene Stecker austauschbar ist. Insbesondere kann das erste Gehäuseelement dazu ausgebildet sein, dass der mit dem Kabel verbundene Stecker austauschbar ist. Das erste Gehäuseelement kann insbesondere dazu ausgebildet sein, den Stecker zumindest abschnittsweise aufzunehmen. Die Austauschbarkeit des Steckers gewährleistet die Wiederverwendbarkeit des Steckverbinders.

Ein weiterer Aspekt betrifft das Verwenden eines zuvor beschriebenen Steckverbinders, insbesondere eines Push-Pull-Verbinders, aufweisend:
- Aufnehmen eines mit einem Kabel verbundenen Steckers in dem ersten Gehäuseelement;
- Einsetzen des Dichtelements in das erste Gehäuseelement; und
- Verbinden des Sicherungsmittels mit dem ersten Gehäuseelement.

Ferner kann das Verwenden vorsehen, dass vor dem Einsetzen des Dichtelements, ein wie zuvor beschriebenes Anschlagelement in das erste Gehäuseelement eingesetzt wird.

Im Rahmen der vorliegenden Offenbarung liegen die Längsachse des Steckverbinders, die Längsachse des ersten Gehäuseelements und die Rotationsachse des Dichtelements aufeinander.

### Figurenbeschreibung

Nachfolgend wird eine bevorzugte Ausführungsform der Erfindung anhand der beigefügten Figuren beispielhaft erläutert. Dabei zeigen:
- Figur 1: zeigt eine perspektivische Ansicht eines Steckverbinders.
- Figur 2: zeigt eine Querschnittsansicht des Steckverbinders entlang der Längsachse des Steckverbinders.
- Figur 3: zeigt eine detaillierte Querschnittsansicht des Steckverbinders entlang der Längsachse des Steckverbinders.

**Figuren 1** **und** **2** zeigen einen Steckverbinder 10, welcher zumindest abschnittsweise einen in dem Steckverbinder 10 angeordneten Stecker 12 und zumindest abschnittsweise ein mit dem Stecker 12 verbundenes Kabel 14 umgibt. Der Steckverbinder 10 ist dazu ausgelegt, mit einer nicht dargestellten Steckverbinderbuchse verriegelt zu werden. Zum Verriegeln des Steckerverbinders 10 mit der Steckverbinderbuchse wird der Steckverbinder 10 in Richtung einer Einsteckrichtung E auf die Steckverbinderbuchse bewegt bzw. geschoben. Die Einsteckrichtung E liegt im Wesentlichen parallel zu einer Längsachse L des Steckverbinders 10. Ferner liegt die Längsachse L des Steckverbinders auf der Längsachse des in dem Steckverbinder 10 aufgenommenen Kabels. Ferner weist der Steckverbinder 10 ein erstes Gehäuseelement 16 auf, welches in dem Steckverbinder 10 innenliegend angeordnet ist. Das erste Gehäuseelement 18 umgibt zumindest abschnittsweise entlang der Einsteckrichtung E den Stecker 12 und das Kabel 14. Ein zweites Gehäuseelement 18 des Steckverbinders 10, welches außenliegend angeordnet ist und das erste Gehäuseelement 18 zumindest abschnittsweise entlang der Einsteckrichtung E umgibt, ist in Bezug auf das erste Gehäuseelement 16 beweglich entlang der Einsteckrichtung E ausgebildet. Zum Verriegeln des Steckverbinders 10 mit der Steckverbinderbuchse weist der Steckverbinder 10 mindestens ein steckverbinderseitiges Verriegelungselement 20 auf, welches dazu ausgelegt ist mit einem entsprechenden steckverbinderbuchsenseitiges Verriegelungselement (nicht gezeigt) verriegelt zu werden. Ferner ist das mindestens eine steckverbinderseitige Verriegelungselement 20 zumindest abschnittsweise zwischen dem ersten Gehäuseelement 16 und dem zweiten Gehäuseelement 18 angeordnet. Durch eine Relativbewegung des zweiten Gehäuseelements 18 in Bezug auf das erste Gehäuseelement 16 entgegen der Einsteckrichtung, lässt sich die Verriegelung des mindestens einen steckverbinderseitigen Verriegelungselements 20 und des steckverbinderbuchsenseitigen Verriegelungselements aufheben bzw. lösen. Wie in den Figuren 1 und 2 gezeigt, weist der Steckverbinder 10 bevorzugt genau zwei steckverbinderseitige Verriegelungselemente 20 auf, welche in Bezug auf die Längsachse L gegenüberliegend an dem ersten Gehäuseelement 16 befestigbar und/oder befestigt sind.

Wie in Figur 2 dargestellt, weist der Steckverbinder 10 zum Abdichten des Steckverbinders 10 ein Dichtelement 22 auf, welches innerhalb des ersten Gehäuseelements 16 angeordnet ist, wobei das Dichtelement 22 das Kabel 14 zumindest abschnittsweise entlang der Einsteckrichtung E umgibt. Das Dichtelement 22 ist im Wesentlichen hohlzylindrisch ausgebildet und kann insbesondere in Bezug auf die Längsachse L des Steckverbinders 10 rotationsymmetrisch ausgebildet sein. Mit anderen Worten, die Rotationsachse des Dichtelements liegt auf der Längsachse L des Steckverbinders 10 bzw. auf der Längsachse des ersten Gehäuseelements 15.

Des Weiteren weist der Steckverbinder 10 ein Sicherungsmittel 24 auf, welches mit dem ersten Gehäuseelement 16 verbindbar ist. Insbesondere kann vorgesehen sein, dass das Sicherungsmittel 24 in das erste Gehäuseelement in Einsteckrichtung E einschraubbar ist. Beim Verbinden des Sicherungsmittels 24 mit dem ersten Gehäuseelement 16 bewegt sich das Sicherungsmittel 24 gegenüber dem ersten Gehäuseelement in Einsteckrichtung E, wodurch das Sicherungsmittel 24 auf eine erste Kontaktierungsfläche 26 des Dichtelements 22 wirkt, um das Dichtelement 22 gegenüber dem ersten Gehäuseelement 16 und dem Kabel 14 bzw. gegenüber dem Kabelmantel 17 des Kabels 14 abzudichten.

Die erste Kontaktierungsfläche 26 ist an einem entgegen der Einsteckrichtung E liegenden Ende des Dichtelements 22 ausgebildet und weist im Wesentlichen entgegen der Einsteckrichtung E. Das Sicherungsmittel 24 ist ferner dazu ausgebildet, das Kabel 14 zumindest abschnittsweise entlang der Einsteckrichtung E zu umgeben und ist im Wesentlichen hohlzylindrisch ausgebildet.

Ferner weist der Steckverbinder 10 ein in dem ersten Gehäuseelement 16 angeordnetes Anschlagelement 28 auf, welches in Einsteckrichtung E liegend vor dem Dichtelement 22 angeordnet ist. Das Anschlagelement 28 ist dazu ausgelegt, das Kabel 14 zumindest abschnittsweise entlang der Einsteckrichtung E zu umgeben. Durch Verbinden des Sicherungsmittels 24 mit dem ersten Gehäuseelement 16 wird das Dichtelement 22 zwischen dem Anschlagelement 28 und dem Sicherungsmittel 24 eingequetscht. Insbesondere wird durch das Verbinden des Sicherungsmittels 24 mit dem ersten Gehäuseelement 16 das Anschlagelement auf eine zweite Kontaktierungsfläche 30 des Dichtelements 22 gedrückt, wobei die zweite Kontaktierungsfläche 30 im Wesentlichen in Einsteckrichtung E weist.

Durch das Verbinden des Sicherungsmittels 24 mit dem ersten Gehäuseelement 16, kann das Sicherungsmittel 24 derart auf die erste Kontaktierungsfläche 26 wirken, dass eine außenliegende Seite 34 eines ersten Dichtabschnitts 32 des Dichtelements 22 gegen die Innenseite des ersten Gehäuseelements 16 gepresst und/oder gedrückt wird. Ferner wird eine innenliegende Seite 36 des ersten Dichtabschnitts 32 an das Kabel 14 bzw. den Kabelmantel des Kabels 14 gepresst und/oder gedrückt. Der erste Dichtabschnitt 32 ist ein Abschnitt des Dichtelements 22, welcher sich ausgehend von dem entgegen der Einsteckrichtung E liegenden Ende des Dichtelements 22 zumindest abschnittsweise in Richtung der Einsteckrichtung E erstreckt. Der erste Dichtabschnitt 32 umgibt dabei zumindest abschnittsweise das Kabel 14 entlang der Einsteckrichtung E.

Ferner kann durch das Verbinden des Sicherungsmittels 24 mit dem ersten Gehäuseelement 16 das Anschlagelement 28 derart auf die zweite Kontaktierungsfläche 30 wirken, dass eine außenliegende Seite 40 eines zweiten Dichtabschnitts 37 des Dichtelements 22 gegen die Innenseite des ersten Gehäuseelements 16 gepresst und/oder gedrückt wird. Ferner kann eine innenliegende Seite 42 des zweiten Dichtabschnitts 38 an das Kabel 14 bzw. den Kabelmantel des Kabels 14 gepresst und/oder gedrückt. Der zweite Dichtabschnitt 38 ist ein Abschnitt des Dichtelements 22, welcher sich ausgehend von dem in Einsteckrichtung E liegenden Ende des Dichtelements 22 zumindest abschnittsweise entgegen der Einsteckrichtung E erstreckt. Der zweite Dichtabschnitt 38 umgibt dabei zumindest abschnittsweise das Kabel 14 entlang der Einsteckrichtung E.

Das Dichtelement 22 und das Sicherungsmittel 24 sind insbesondere in einem im Wesentlichen hohlzylindrischen ausgebildeten Abschnitt 44 des ersten Gehäuseelements 16 angeordnet, welcher zumindest abschnittsweise das Kabel 14 entlang der Einsteckrichtung E umgibt. Das Anschlagelement 28 kann zumindest abschnittsweise in dem hohlzylindrischen Abschnitt 44 des ersten Gehäuseelements 16 angeordnet sein. Das erste Gehäuseelement 16 kann ferner einen Absatz und/oder eine Verengung 46 aufweisen, welche an der Innenseite des ersten Gehäuseelements 16 und/oder in dem ersten Gehäuseelement 16 innenliegend angeordnet ist und an welcher das Anschlagelement 28 anliegt, um ein Verschieben des Anschlagelements 28 in Einsteckrichtung E zu verhindern.

Eine detaillierte Beschreibung ersten Gehäuseelements 16, des Dichtelements 22, des Sicherungsmittels 24 und des Anschlagelements 28 erfolgt nachstehend mit Bezugnahme auf die **Figur 3.** Figur 3 zeigt einen Zustand, in der das Dichtelement 22 das Anschlagelement 28 und das Sicherungsmittel 24 nicht kontaktiert. Die erste Kontaktierungsfläche 26 des Dichtelements 22 weist eine erste umlaufende Vertiefung 48 auf, welche sich in Einsteckrichtung E in das Dichtelement 22 hinein erstreckt, so dass die erste Vertiefung 48 rinnenartig und/oder -förmig auf der ersten Kontaktierungsfläche 26 ausgebildet ist. Die erste Vertiefung 48 weist ferner einen außenliegenden Kontaktierungsabschnitt 50 auf, welcher gegenüber der Längsachse L des Steckverbinders 10 geneigt (dargestellt durch die gestrichelte Linie) ist und in Richtung der Längsachse L des Steckverbinders weist. Des Weiteren geht der außenliegende Kontaktierungsabschnitt 50 in einen innenliegenden Kontaktierungsabschnitt 52 über, wobei der innenliegende Kontaktierungsabschnitt 52 gegenüber der Längsachse L geneigt ist und von der Längsachse L weg weist. Ferner verbinden der außenliegende Kontaktierungsabschnitt 50 und der innenliegende Kontaktierungsabschnitt 52 die Außenseite und die Innenseite des Dichtelements.

Ferner verjüngt sich das in Einsteckrichtung E liegende Ende des Sicherungsmittels 24, so dass dieses durch Verbinden des Sicherungsmittels 24 mit dem ersten Gehäuseelement 16 in die erste umlaufende Vertiefung 48 einführbar ist. Insbesondere ist das in Einsteckrichtung E liegende Ende des das Sicherungsmittels 24 kegelstumpfförmig ausgebildet, um beim Verbinden des Sicherungsmittels 24 mit dem ersten Gehäuseelement 16 in die erste Vertiefung 48 einzugreifen und das Dichtelement 22 aufzuspreizen. Somit ist es vorteilhaft möglich, dass das Sicherungsmittel 24 die außenliegende Seite 34 im Bereich des ersten Dichtabschnitts 32 und die innenliegende Seite 36 im Bereich des ersten Dichtabschnitts 32 besonders gut an die Innenseite des ersten Gehäuseelements 16 bzw. an den Kabelmantel des Kabels 14 drückt und/oder presst.

Ferner weist das Sicherungsmittel 24 durch die kegelstumpfförmige und hohlzylindrische Ausgestaltung eine Wand 54 auf, welche an einem in Einsteckrichtung E liegenden Ende sich verjüngend ausgebildet ist. Mit anderen Worten, die Wandstärke der Wand 54 nimmt an dem in Einsteckrichtung liegenden Ende in Einsteckrichtung E verlaufend ab. Ferner weist die Wand 54 an dem in Einsteckrichtung E liegenden Ende einen außenliegenden umlaufenden Wandabschnitt 56 auf, welcher gegenüber der Längsachse L geneigt ist und von dieser weg weist. Ferner weist der außenliegende Wandabschnitt 56 im Wesentlichen in Richtung der Einsteckrichtung E. Des Weiteren weist die Wand 54 an dem in Einsteckrichtung E liegenden Ende einen innenliegenden umlaufenden Wandabschnitt 58 auf, welcher gegenüber der Längsachse L geneigt ist und in Richtung der Längsachse L weist. Ferner weist der innenliegende Wandabschnitt 58 im Wesentlichen in Richtung der Einsteckrichtung E. Der außenliegende Wandabschnitt 56 und der innenliegende Wandabschnitt 58 können insbesondere gegenüberliegend angeordnet sein.

Vorteilhafterweise ist es somit möglich, dass beim Verbinden des Sicherungsmittels 24 mit dem ersten Gehäuseelement 16, der außenliegende Wandabschnitt 56 des Sicherungsmittels 24 den außenliegenden Kontaktierungsabschnitt 50 des Dichtelements 22 kontaktiert und auf diesen wirkt, so dass die außenliegende Seite 34 des ersten Dichtabschnitts 32 an das erste Gehäuseelement 16 gedrückt wird. Ferner drückt der innenliegende Wandabschnitt 58 des Sicherungsmittels 24 auf den innenliegenden Kontaktierungsabschnitt 52, so dass die innenliegende Seite 36 des ersten Dichtabschnitts 32 an das Kabel 14 bzw. den Kabelmantel gedrückt wird.

Vorteilhafterweise kann die Neigung des außenliegenden Wandabschnitts 56 gegenüber der Längsachse L des Steckverbinders 10 größer gleich, bevorzugt größer, als die Neigung des außenliegenden Kontaktierungsabschnitts 50 gegenüber der Längsachse L des Steckverbinders 10 sein. Entsprechend kann die außenliegende Seite 34 des ersten Dichtabschnitts 32 besser an das erste Gehäuseelement 16 gedrückt werden.

Vorteilhafterweise kann die Neigung des innenliegenden Wandabschnitts 58 gegenüber der Längsachse L des Steckverbinders 10 größer gleich, bevorzugt größer, als die Neigung des innenliegenden Kontaktierungsabschnitts 52 gegenüber der Längsachse L des Steckverbinders 10 sein. Entsprechend kann die innenliegende Seite 36 des ersten Dichtabschnitts 32 besser an das Kabel 14 bzw. den Kabelmantel 17 gedrückt werden.

Vorteilhafterweise ist die Wand 54 des Sicherungsmittels 24 an dem in Einsteckrichtung E liegenden Ende abgestumpft, um Beschädigungen des Dichtelements 22 zu vermeiden. Insbesondere weist die Wand 54 des Sicherungsmittels 24 an dem in Einsteckrichtung E liegenden Ende einen Endwandabschnitt 60 auf, welcher sich im Wesentlichen senkrecht zur Längsachse L des Steckverbinders bzw. senkrecht zur Einsteckrichtung E erstreckt. Ferner verbindet der Endwandabschnitt 60 den außenliegenden Wandabschnitt 56 mit dem innenliegenden Wandabschnitt 58.

Wie die erste Kontaktierungsfläche 26, weist die zweite Kontaktierungsfläche 30 des Dichtelements 22 eine zweite umlaufende Vertiefung 62 auf, welche sich entgegen der Einsteckrichtung E in das Dichtelement 22 hinein erstreckt. Die zweite Vertiefung 62 ist insbesondere rinnenartig und/oder -förmig auf der zweiten Kontaktierungsfläche 30 ausgebildet. Die zweite Vertiefung 62 weist ferner einen außenliegenden Kontaktierungsabschnitt 64 auf, welcher gegenüber der Längsachse L des Steckverbinders 10 geneigt ist, wobei der außenliegende Kontaktierungsabschnitt 64 im Wesentlichen in Richtung der Längsachse L des Steckverbinders 10 weist. Des Weiteren kann der außenliegende Kontaktierungsabschnitt 64 in einen innenliegenden Kontaktierungsabschnitt 66 der zweiten Kontaktierungsfläche 30 übergehen, wobei der innenliegende Kontaktierungsabschnitt 64 gegenüber der Längsachse L geneigt ist und von der Längsachse L weg weist. Ferner sind die Außenseite des Dichtelements 22 und die Innenseite des Dichtelements 22 durch die zweite Kontaktierungsfläche 30 und insbesondere durch den außenliegenden Kontaktierungsabschnitt 64 und den innenliegende Kontaktierungsabschnitt 66 miteinander verbunden.

Das Anschlagelement 28 weist ein entgegen der Einsteckrichtung E liegendes verjüngendes Ende auf, welches durch Verbinden des Sicherungsmittels 24 mit dem ersten Gehäuseelement 16 in die zweite Vertiefung 62 einführbar ist. Vorteilhafterweise ermöglicht die zweite Vertiefung 62, dass beim Verbinden des Sicherungsmittels 24 mit dem ersten Gehäuseelement 16, das Anschlagelement 28 in die zweite Vertiefung 62 drückt und somit die außenliegende Seite 40 des zweiten Dichtabschnitts 38 an das erste Gehäuseelement 16 anpressbar und/oder drückbar ist. Ferner kann die innenliegende Seite 42 des zweiten Dichtabschnitts 38 besonders gut an das Kabel 14 bzw. den Kabelmantel 17 gedrückt werden.

Ferner weist das Anschlagelement 28 einen im Wesentlichen hohlzylindrischen Abschnitt 68 auf, welcher sich zumindest abschnittsweise entlang der Längsachse L des Steckverbinders 10 und/oder entlang der Einsteckrichtung E erstreckt. Der hohlzylindrische Abschnitt 68 weist ferner das sich verjüngende Ende des Anschlagelements 28 auf. Mit anderen Worten, die Wandstärke der Wand 70 des Anschlagelements 28 nimmt an dem entgegen der Einsteckrichtung E liegenden Ende entgegen der Einsteckrichtung E verlaufend ab. Insbesondere weist das sich verjüngende Ende des Anschlagelements 28 einen abgerundeten außenliegenden Wandabschnitt 72 auf. Des Weiteren weist die Wand 70 des Anschlagelements 28 an dem entgegen der Einsteckrichtung E liegenden Ende einen innenliegenden umlaufenden Wandabschnitt 74 auf, welcher gegenüber der Längsachse L des Steckverbinders 10 geneigt ist und im Wesentlichen in Richtung der Längsachse L weist. Ferner weist der innenliegende Wandabschnitt 74 im Wesentlichen entgegen der Einsteckrichtung E.

Vorteilhafterweise ist es somit möglich, dass beim Verbinden des Sicherungsmittels 24 mit dem ersten Gehäuseelement 16, der abgerundete außenliegende Wandabschnitt 72 des Anschlagelements 28 den außenliegenden Kontaktierungsabschnitt 64 des Dichtelements kontaktiert und auf diesen wirkt, so dass die außenliegende Seite 40 des zweiten Dichtabschnitts 38 an das erste Gehäuseelement 16 gedrückt wird. Ferner kann der innenliegende Wandabschnitt 74 des Anschlagelements 28 auf den innenliegenden Kontaktierungsabschnitt 66 drücken, so dass die innenliegende Seite 42 des zweiten Dichtabschnitts 38 an das Kabel 14 bzw. den Kabelmantel gedrückt wird.

Vorteilhafterweise kann die Neigung des innenliegenden Wandabschnitts 74 gegenüber der Längsachse L des Steckverbinders 10 größer gleich, bevorzugt größer, als die Neigung des innenliegenden Kontaktierungsabschnitts 66 gegenüber der Längsachse L des Steckverbinders 10 sein. Entsprechend kann die innenliegende Seite 42 des zweiten Dichtabschnitts 38 besser an das erste Gehäuseelement 16 gedrückt werden.

Vorteilhafterweise ist die Wand 70 des Anschlagelements 28 an dem entgegen der Einsteckrichtung E liegenden Ende abgestumpft, um Beschädigungen des Dichtelements 22 zu vermeiden. Insbesondere weist das Anschlagelement 28 an dem entgegen der Einsteckrichtung E liegenden Ende einen Endwandabschnitt 76 auf, welcher sich im Wesentlichen senkrecht zur Längsachse L des Steckverbinders 10 bzw. senkrecht zur Einsteckrichtung E erstreckt. Ferner verbindet der Endwandabschnitt 76 den abgerundeten außenliegenden Wandabschnitt 72 mit dem innenliegenden Wandabschnitt 74 des Anschlagelements 28.

Des Weiteren weisen das Anschlagelement 28 und das Sicherungsmittel 24 einen Innendurchmesser auf, der größer ist als der Außendurchmesser des Kabels 14, so dass das Kabel 14 und/oder der Kabelmantel 17 von dem Anschlagelement 28, insbesondere von dem hohlzylindrischen Abschnitt 68 des Anschlagelements 28, und von dem Sicherungsmittel 24 beabstandet werden kann.

Ferner weist das Anschlagelement 28 einen Distanzabschnitt 78 aufweisen, welcher sich ausgehend von dem hohlzylindrischen Abschnitt 68 des Anschlagelements 28 in Einsteckrichtung E erstreckt. Der Distanzabschnitt 78 ermöglicht, dass der Abstand entlang der Einsteckrichtung E zwischen Stecker 12 und Dichtelement 22 vergrößert werden kann.

Des Weiteren weist der Steckverbinder 10 ein weiteres Dichtelement 80 auf, welches dazu ausgebildet ist, im verbundenen Zustand von Steckverbinder 10 und Steckverbinderbuchse, das erste Gehäuseelement 16 gegenüber der Steckverbinderbuchse abzudichten. Insbesondere ist das weitere Dichtelement 80 an einer Außenseite des ersten Gehäuseelements 16 angeordnet. Das weitere Dichtelement 80 weist drei Dichtlippen auf, welche an der Außenseite des ersten Gehäuseelements 16 umlaufend angeordnet sind.

Das Dichtelement 22 und/oder das weitere Dichtelement 80 können bevorzugt aus einem elastischen Material wie Gummi und/oder Kautschuk gefertigt sein, um eine möglichst hohe Verformbarkeit und/oder Anpassbarkeit an das erste Gehäuseelement 16, das Kabel 15, den Kabelmantel 17 und/oder die Steckverbinderbuchse zu gewährleisten, wodurch die Dichtwirkung vorteilhaft beeinflusst wird.

### Bezugszeichenliste

- 10: Steckverbinder
- 12: Stecker
- 14: Kabel
- 16: erstes Gehäuseelement
- 17: Kabelmantel
- 18: zweites Gehäuseelement
- 20: steckverbinderseitiges Verriegelungselement
- 22: Dichtelement
- 24: Sicherungsmittel
- 26: erste Kontaktierungsfläche
- 28: Anschlagelement
- 30: zweite Kontaktierungsfläche
- 32: erster Dichtabschnitt
- 34: außenliegende Seite erster Dichtabschnitt
- 36: innenliegende Seite erster Dichtabschnitt
- 38: zweiter Dichtabschnitt
- 40: außenliegende Seite zweiter Dichtabschnitt
- 42: innenliegende Seite zweiter Dichtabschnitt
- 44: hohlzylindrischer Abschnitt erstes Gehäuseelement
- 46: Absatz/Verengung
- 48: erste Vertiefung
- 50: außenliegender Kontaktierungsabschnitt erste Vertiefung
- 52: innenliegender Kontaktierungsabschnitt erste Vertiefung
- 54: Wand Sicherungsmittel
- 56: außenliegender Wandabschnitt
- 58: innenliegender Wandabschnitt
- 60: Endwandabschnitt
- 62: zweite Vertiefung
- 64: außenliegender Kontaktierungsabschnitt zweite Vertiefung
- 66: innenliegender Kontaktierungsabschnitt zweite Vertiefung
- 68: hohlzylindrischer Abschnitt Anschlagelement
- 70: Wand Anschlagelement
- 72: außenliegenden Wandabschnitt Anschlagelement
- 74: innenliegenden Wandabschnitt Anschlagelement
- 76: Endwandabschnitt Anschlagelement
- 78: Distanzabschnitt Anschlagelement
- 80: weiteres Dichtelement
- E: Einsteckrichtung
- L: Längsachse

## Patentansprüche

1. Steckverbinder (10), insbesondere Push-Pull-Verbinder, zum Aufnehmen eines mit einem Kabel (14) verbundenen Steckers (12) und zum Verbinden mit einer Steckverbinderbuchse, aufweisend:
- ein erstes Gehäuseelement (16), welches dazu ausgebildet ist, das Kabel (14) und den Stecker (12) zumindest abschnittsweise entlang einer Einsteckrichtung (E) des Steckverbinders (10) in die Steckverbinderbuchse zu umgeben;
- ein innerhalb des ersten Gehäuseelements (16) angeordnetes Dichtelement (22), wobei das Dichtelement (22) rotationssymmetrisch und hohlzylindrisch ausgebildet ist und ferner dazu ausgebildet ist, das Kabel (14) zumindest abschnittsweise entlang der Einsteckrichtung (E) zu umgeben; und
- ein mit dem ersten Gehäuseelement (16) verbindbares Sicherungsmittel (24), welches dazu ausgebildet ist, das Kabel (14) zumindest abschnittsweise entlang der Einsteckrichtung (E) zu umgeben und welches zumindest abschnittsweise entlang der Einsteckrichtung (E) in das erste Gehäuseelement (16) einführbar ist,
**dadurch gekennzeichnet dass** eine erste Kontaktierungsfläche (26) des Dichtelements (22), welche im Wesentlichen entgegen der Einsteckrichtung (E) weist, eine erste umlaufende Vertiefung (48) aufweist und wobei das Sicherungsmittel (24) ein in Einsteckrichtung (E) liegendes verjüngendes Ende aufweist,
wobei durch Verbinden des Sicherungsmittels (24) mit dem ersten Gehäuseelement (16), das verjüngende Ende des Sicherungsmittels (24) derart in die erste Vertiefung (48) einführbar ist, dass eine außenliegende Seite (34) eines ersten Dichtabschnitts (32) des Dichtelements (22) die Innenseite des ersten Gehäuseelements (16) kontaktiert und eine innenliegende Seite (36) des ersten Dichtabschnitts (32) den Kabelmantel (17) des Kabels (14) kontaktiert.

2. Steckverbinder (10) nach Anspruch 1, weiter aufweisend ein innerhalb des ersten Gehäuseelements (16) angeordnetes Anschlagelement (28), welches dazu ausgebildet ist, das Kabel (14) und/oder den Stecker (12) zumindest abschnittsweise entlang der Einsteckrichtung (E) zu umgeben,
wobei durch Verbinden des Sicherungsmittels (24) mit dem ersten Gehäuseelement (16), das Anschlagelement (28) derart auf eine zweite Kontaktierungsfläche (30) des Dichtelements (22) wirkt, dass eine außenliegende Seite (40) eines zweiten Dichtabschnitts (38) die Innenseite des ersten Gehäuseelements (16) kontaktiert, und wobei bevorzugt eine innenliegende Seite (42) des zweiten Dichtabschnitts (38) den Kabelmantel (17) kontaktiert oder nicht kontaktiert.

3. Steckverbinder (10) nach Anspruch 2, wobei durch Einführen des Sicherungsmittels (24) in das erste Gehäuseelement (16), das Dichtelement (22) zwischen dem Anschlagelement (28) und dem Sicherungsmittel (24) quetschbar ist.

4. Steckverbinder (10) nach einem der vorangegangenen Ansprüche, wobei das Dichtelement (22) rotationssymmetrisch ausgebildet ist.

5. Steckverbinder (10) nach einem der vorangegangenen Ansprüche, wobei die Außenseite und die Innenseite des Dichtelements (22) im Wesentlichen gegenüberliegend angeordnet sind, und wobei vorzugsweise die Innenseite länger ist als die Außenseite.

6. Steckverbinder (10) nach einem der vorangegangenen Ansprüche, wobei die zweite Kontaktierungsfläche (30) im Wesentlichen in Einsteckrichtung (E) weist.

7. Steckverbinder (10) nach einem der Ansprüche 2-6, wobei die zweite Kontaktierungsfläche (30) eine zweite umlaufende Vertiefung (62) aufweist und das Anschlagelement (28) ein in entgegen der Einsteckrichtung (E) liegendes verjüngendes Ende aufweist, welches durch Verbinden des Sicherungsmittels (24) mit dem ersten Gehäuseelement (16) auf die zweite Kontaktierungsfläche (30) wirkt.

8. Steckverbinder (10) nach einem der vorangegangenen Ansprüche, wobei das Sicherungsmittel (24) und/oder das Anschlagelement (28) das Kabel (14) und/oder den Kabelmantel (17) nicht kontaktieren.

9. Steckverbinder (10) nach einem der Ansprüche 2-8, wobei der Steckverbinder (10) dazu ausgebildet ist, ein Verschieben des Anschlagelements (28) innerhalb des erstes Gehäuseelements (16) in Einsteckrichtung (E) über eine Anordnungsposition hinaus zu verhindern.

10. Steckverbinder (10) nach einem der Ansprüche 2-9, wobei das Anschlagelement (28) dazu ausgebildet ist, den Stecker (12) von dem Dichtelement (22) zu beabstanden.

11. Steckverbinder (10) nach einem der vorangegangenen Ansprüche, wobei der mit dem Kabel (14) verbundene Stecker (12) austauschbar ist.

12. Steckverbinder (10) nach einem der vorangegangenen Ansprüche, weiter aufweisend ein weiteres Dichtelement (80) zum Abdichten des ersten Gehäuseelements (16) gegenüber der Steckverbinderbuchse.

13. Verwenden eines Steckverbinders (10) nach einem der Ansprüche 1-12, aufweisend:
- Aufnehmen eines mit einem Kabel (14) verbundenen Steckers (12) in dem ersten Gehäuseelement (16);
- Einsetzen des Dichtelements (22) in das erste Gehäuseelement (16); und
- Verbinden des Sicherungsmittels (24) mit dem ersten Gehäuseelement (16).

## Claims

1. Connector (10), in particular a push-pull connector, for receiving a plug (12) connected to a cable (14) and for connecting it to a connector socket, having:
- a first housing element (16), which is configured to surround the cable (14) and the plug (12) at least in sections along an insertion direction (E) of the connector (10) into the connector socket;
- a sealing element (22) arranged within the first housing element (16), wherein the sealing element (22) is configured rotationally symmetrical and hollow-cylindrical and is further configured to surround the cable (14) at least in sections along the insertion direction (E);
- a securing means (24) connectable with the first housing element (16), which is configured to surround the cable (14) at least in sections along the insertion direction (E) and which is insertable at least in sections along the insertion direction (E) into the first housing element (16),
**characterized in that** a first contacting surface (26) of the sealing element (22), which substantially faces opposite to the insertion direction (E), has a first circumferential recess (48) and wherein the securing means (24) has a tapered end present in the insertion direction (E),
wherein by connecting the securing means (24) to the first housing element (16) the tapered end of the securing means (24) can be inserted into the first recess (48) in such a way that an outer side (34) of a first sealing portion (32) of the sealing element (22) contacts the inside of the first housing element (16) and an inner side (36) of the first sealing portion (32) contacts the cable sheathing (17) of the cable (14).

2. Connector (10) according to claim 1, further having a stopper element (28) arranged within the first housing element (16), which is configured to surround the cable (14) and/or the plug (12) at least in sections along the insertion direction (E),
wherein by connecting the securing means (24) to the first housing element (16), the stopper element (28) acts on a second contacting surface (30) of the sealing element (22) in such a way that an outer side (40) of a second sealing portion (38) contacts the inside of the first housing element (16), and wherein preferably an inner side (42) of the second sealing portion (38) contacts or does not contact the cable sheathing (17).

3. Connector (10) according to claim 2, wherein by inserting the securing means (24) into the first housing element (16), the sealing element (22) between the stopper element (28) and the securing means (24) can be squeezed.

4. Connector (10) according to any one of the preceding claims, wherein the sealing element (22) is configured rotationally symmetrical.

5. Connector (10) according to any one of the preceding claims, wherein the outer side and the inner side of the sealing element (22) are arranged substantially opposite to each other, and wherein preferably the inner side is longer than the outer side.

6. Connector (10) according to any one of the preceding claims, wherein the second contacting surface (30) substantially points to the insertion direction (E).

7. Connector (10) according to any one of claims 2-6, wherein the second contacting surface (30) has a second circumferential recess (62) and the stopper element (28) has a tapered end present opposite to the insertion direction (E), which acts on the second contacting surface (30) by connecting the securing means (24) to the first housing element (16).

8. Connector (10) according to any one of the preceding claims, wherein the securing means (24) and/or the stopper element (28) do/does not contact the cable (14) and/or the cable sheathing (17).

9. Connector (10) according to any one of claims 2-8, wherein the connector (10) is configured to prevent a displacement of the stopper element (28) within the first housing element (16) in the insertion direction (E) beyond an arrangement position.

10. Connector (10) according to any one of claims 2-9, wherein the stopper element (28) is configured to distance the plug (12) from the sealing element (22).

11. Connector (10) according to any one of the preceding claims, wherein the plug (12) connected to the cable (14) is replaceable.

12. Connector (10) according to any one of the preceding claims, further having a further sealing element (80) for sealing the first housing element (16) with respect to the connector socket.

13. Use of a connector (10) according to any one of claims 1-12, comprising:
- receiving a plug (12), which is connected to a cable (14), in the first housing element (16);
- inserting the sealing element (22) into the first housing element (16); and
- connecting the securing means (24) to the first housing element (16).

## Revendications

1. Connecteur enfichable (10), notamment connecteur push-pull, pour la réception d'une prise mâle (12) connectée à un câble (14) et pour la connexion à une prise femelle de connecteur enfichable, présentant :
- un premier élément de logement (16) qui est réalisé pour entourer le câble (14) et la prise mâle (12) au moins par sections le long d'une direction d'enfichage (E) du connecteur enfichable (10) dans la prise femelle de connecteur enfichable ;
- un élément d'étanchéité (22) disposé au sein du premier élément de logement (16), dans lequel l'élément d'étanchéité (22) est réalisé à symétrie de rotation et de manière cylindrique creuse et est en outre réalisé pour entourer le câble (14) au moins par sections le long de la direction d'enfichage (E) ; et
- un moyen de sécurisation (24) pouvant être connecté au premier élément de logement (16) qui est réalisé pour entourer le câble (14) au moins par sections le long de la direction d'enfichage (E) et qui peut être introduit au moins par sections le long de la direction d'enfichage (E) dans le premier élément de logement (16),
**caractérisé en ce qu'**une première face d'établissement de contact (26) de l'élément d'étanchéité (22) qui est essentiellement tournée à l'opposé de la direction d'enfichage (E) présente un premier renfoncement périphérique (48) et dans lequel le moyen de sécurisation (24) présente une extrémité rétrécissante située dans la direction d'enfichage (E),
dans lequel l'extrémité rétrécissante du moyen de sécurisation (24) peut être introduite dans le premier renfoncement (48) par connexion du moyen de sécurisation (24) au premier élément de logement (16) de telle sorte qu'un côté externe (34) d'une première section d'étanchéité (32) de l'élément d'étanchéité (22) vient en contact avec le côté interne du premier élément de logement (16) et un côté interne (36) de la première section d'étanchéité (32) vient en contact avec l'enveloppe de câble (17) du câble (14).

2. Connecteur enfichable (10) selon la revendication 1, présentant en outre un élément de butée (28) disposé au sein du premier élément de logement (16) qui est réalisé pour entourer le câble (14) et/ou la prise mâle (12) au moins par sections le long de la direction d'enfichage (E),
dans lequel l'élément de butée (28) agit sur une seconde face d'établissement de contact (30) de l'élément d'étanchéité (22) par connexion du moyen de sécurisation (24) au premier élément de logement (16) de telle sorte qu'un côté externe (40) d'une seconde section d'étanchéité (38) vient en contact avec le côté interne du premier élément de logement (16), et dans lequel un côté interne (42) de la seconde section d'étanchéité (38) vient de préférence en contact ou ne vient pas en contact avec l'enveloppe de câble (17).

3. Connecteur enfichable (10) selon la revendication 2, dans lequel l'élément d'étanchéité (22) peut être serré entre l'élément de butée (28) et le moyen de sécurisation (24) par introduction du moyen de sécurisation (24) dans le premier élément de logement (16).

4. Connecteur enfichable (10) selon une des revendications précédentes, dans lequel l'élément d'étanchéité (22) est réalisé à symétrie de rotation.

5. Connecteur enfichable (10) selon une des revendications précédentes, dans lequel le côté externe et le côté interne de l'élément d'étanchéité (22) sont disposés de manière essentiellement opposée, et dans lequel le côté interne est de préférence plus long que le côté externe.

6. Connecteur enfichable (10) selon une des revendications précédentes, dans lequel la seconde face d'établissement de contact (30) est essentiellement tournée dans la direction d'enfichage (E).

7. Connecteur enfichable (10) selon une des revendications 2 à 6, dans lequel la seconde face d'établissement de contact (30) présente un second renfoncement périphérique (62) et l'élément de butée (28) présente une extrémité rétrécissante située dans la direction opposée à la direction d'enfichage (E) qui agit sur la seconde face d'établissement de contact (30) par connexion du moyen de sécurisation (24) au premier élément de logement (16).

8. Connecteur enfichable (10) selon une des revendications précédentes, dans lequel le moyen de sécurisation (24) et/ou l'élément de butée (28) ne viennent pas en contact avec le câble (14) et/ou l'enveloppe de câble (17).

9. Connecteur enfichable (10) selon une des revendications 2 à 8, dans lequel le connecteur enfichable (10) est réalisé pour empêcher un décalage de l'élément de butée (28) au sein du premier élément de logement (16) dans la direction d'enfichage (E) au-delà d'une position d'agencement.

10. Connecteur enfichable (10) selon une des revendications 2 à 9, dans lequel l'élément de butée (28) est réalisé pour espacer la prise mâle (12) de l'élément d'étanchéité (22).

11. Connecteur enfichable (10) selon une des revendications précédentes, dans lequel la prise mâle (12) connectée au câble (14) est permutable.

12. Connecteur enfichable (10) selon une des revendications précédentes, présentant en outre un autre élément d'étanchéité (80) pour l'étanchéification du premier élément de logement (16) par rapport à la prise femelle de connecteur enfichable.

13. Utilisation d'un connecteur enfichable (10) selon une des revendications 1 à 12, présentant :
- réception d'une prise mâle (12) connectée à un câble (14) dans le premier élément de logement (16) ;
- insertion de l'élément d'étanchéité (22) dans le premier élément de logement (16) ; et
- connexion du moyen de sécurisation (24) au premier élément de logement (16).
